# EUROPÄISCHE PATENTSCHRIFT

(11) **EP 1 433 613 B1**
(45) Veröffentlichungstag und Bekanntmachung des Hinweises auf die Patenterteilung: **15.07.2009**
(21) Anmeldenummer: 03029695.8
(22) Anmeldetag: 23.12.2003
(51) Int. Cl.: B41J 2/175

(54) **Tintenbehälter mit Tintenspeicher aus thermoplastischem Fasermaterial**
Ink container with an ink storage member made of thermoplastic fibrous material
Conteneur d'encre avec un élément de stockage d'encre en materiau fibreux thermoplastique

(30) Priorität: 23.12.2002 DE 10261544
(43) Veröffentlichungstag der Anmeldung: 30.06.2004
(73) Patentinhaber: Pelikan Hardcopy Production AG, 8132 Egg (CH)
(72) Erfinder: Kretschmer, Joachim, 8630 Rüti (CH); Steiner, Roland, 8733 Eschenbach (CH)
(74) Vertreter: Hagemann, Heinrich

(56) Entgegenhaltungen:
- EP-A- 0 756 935
- EP-A- 1 043 163
- EP-A- 1 205 594
- EP-A- 1 258 363
- US-A1- 2001 009 432

## Beschreibung

Die Erfindung betrifft einen Tintenbehälter nach dem Oberbegriff des Anspruchs 1 mit einem Tintenspeicher aus thermoplastischem Fasermaterial, insbesondere eine Patrone für einen Tintenstrahldrucker. Des weiteren betrifft die Erfindung ein Verfahren nach dem Oberbegriff des Anspruchs 12 zur Herstellung eines derartigen Tintenbehälters sowie die Verwendung eines derartigen Tintenbehälters für den Tintenstrahldruck.

Tintenbehälter, wie Tintenpatronen für Tintenstrahlschreibgeräte oder Tintenstrahldrukker, enthalten häufig Tintenabsorptionsmittel zur kapillarischen Speicherung der Tinte. Die Tintenabsorptionsmittel dienen dazu, im Tintenbehälter durch Kapillarkräfte einen der Entnahme von Tinte entgegenstehenden Unterdruck zu erzeugen und die Tinte bei einer Beschleunigung des Tintenbehälters mechanisch zu dämpfen. Mit solchen Tintenabsorptionsmitteln versehene Tintenbehälter ermöglichen dadurch auch eine mitfahrenden Anordnung von Tintenpatronen auf einem Druckerwagen sowie eine zuverlässige Versorgung des Druckkopfes mit Tinte. Zudem verhindert der durch die Kapillarkräfte erzeugte Unterdruck ein Auslaufen der Tinte aus dem Tintendruckkopf.

Als Tintenabsorptionsmittel werden häufig Schwammaterialien aus Polyurethan oder Melamin eingesetzt. Aus diesen Materialien hergestellte Tintenspeicher weisen jedoch verschiedene Nachteile auf. So nimmt Polyurethanschaum wässerige Tinte nur schlecht an, was eine aufwendige Vakuumbefüllung notwendig macht. Melaminschaum ist in dieser Hinsicht besser geeignet, jedoch besteht hier das Problem der Hydrolysebeständigkeit. Außerdem ist die Struktur von Melaminschaum sehr spröde, wodurch Partikel erzeugt werden, die in den Düsenstrukturen des Druckkopfes Probleme bereiten.

Auch die mechanischen Eigenschaften eines Materials sind für die Verwendbarkeit als Tintenspeicher entscheidend. So spielt beispielsweise die Gleitfähigkeit eine Rolle, wenn der Tintenspeicher in das Plastikgehäuse der Tintenpatrone eingesetzt wird. Damit der Tintenspeicher seine Funktion erfüllen kann, ist es nämlich notwendig, dass der Tintenspeicher die Tintenkammer des Behälters im wesentlichen vollständig und gleichmäßig ausfüllt und keine Falten oder umgebogenen Ecken aufweist. Derartige Montagefehler können zu unerwünschten Tinteneinschlüssen oder Luftkanälen führen und dadurch die Tintenergiebigkeit der Tintenpatronen sowie die Druckqualität negativ beeinflussen.

Um solche Montagefehler, deren primäre Ursache ein großer Reibungskoeffizient zwischen dem Tintenspeicher und der Tintenbehälterwandung beim Einbringen in die Tintenkammer ist, zu vermeiden, sind aufwendige Montagevorrichtungen und/oder komplizierte Verfahrensschritte erforderlich. Erschwert wird die Montage des Tintenspeichers im übrigen auch durch die häufig komplexen Tintenbehältergeometrien, die sich nach den konstruktiven Vorgaben des Druckers richten und denen die Geometrie des Tintenspeichers angepasst werden muss.

Auch die mechanische Formstabilität des Tintenspeichermaterials ist wichtig, da davon die Automatisierbarkeit des Montageprozesses beeinflußt wird. Ein weiches Material, das eine schlechte Formstabilität aufweist, läßt sich nur unter Aufwendung erheblicher Kosten für spezielle Montagevorrichtungen automatisiert verarbeiten.

Der bisher als Material für Tintenspeicher häufig eingesetzte Polyurethanschwamm weist darüber hinaus den Nachteil auf, dass, aufgrund von Schwamminhomogenitäten (Porengrösse, Benetzungseigenschaften), die in einem Vakuumfüllprozeß aufgenommene Tinte aus einzelnen Schwammbereichen nicht mehr entnommen werden kann, wodurch die Ergiebigkeit des Tintenspeichers ebenfalls sinkt. Darüber hinaus wirkt sich eine inhomogene Porengrössenverteilung im Tintenspeichermaterial negativ auf den Tintenfluß zum Druckkopf aus. Dies führt dazu, dass der spezifische Flusswiderstand, den das Material dem Durchfluss der Tintenflüssigkeit entgegengesetzt, innerhalb einer Produktionsserie ebenfalls Schwankungen unterworfen ist. Eine genaue Reproduzierbarkeit des spezifischen Flusswiderstandes des Tintenspeichermaterials ist jedoch zum Erzeugen hochwertiger Tintenstrahldrucke notwendig, da nur so die jeweils optimale Menge an Tinte aus dem Tintenspeicher zu dem Druckkopf gelangt.

Eine Alternative zu den oben genannten Schwammaterialien könnte in der Verwendung von Formkörpern aus Fasermaterialien bestehen. Solche Formkörper aus Fasermaterialien, wie sie beispielsweise in der US 3 313 665 beschrieben sind, werden unter anderem zur Herstellung von Dochten verwendet. Versuche, solche Formkörper aus Fasermaterialien als Tintenspeicher einzusetzen, haben jedoch ergeben, dass bei Formkörpern mit den für dieses Material typischen relativ niedrigen Dichten von bis zu etwa 0,15 g/cm³ die von dem Material ausgeübte Kapillarkraft zu gering ist. Dies kann zu einer unkontrollierten Abgabe der Tinte, insbesondere auch zu einem Auslaufen der Tinte aus Druckerpatronen, führen.

Aus der EP 1 205 594 A1 ist ein Verfahren zur Herstellung eines Tintenspeichers aus Fasermaterial bekannt, Bei diesem Verfahren wird das Fasermaterial hydrophil vorbehandelt und anschließend zu einem Faserstrang geformt. Der Faserstrang wird schließlich auf Länge in einzelne Faserstrangelemente geschnitten.

Die US 2002/0113853 A1 offenbart eine Tintenpatrone mit einem Fasertintenspeicher. Das verwendete Fasermaterial wird vor dem Einsetzen in die Tintenpatrone komprimiert und anschließend so in Form geschnitten, dass das Fasermaterial nach dem Einsetzen in die Tintenpatrone möglichst gleichmäßig an der Innenwand des Tintenpatrone anliegt.

Aus der DE 100 59 130 A1 und der WO 01/32431 A1 ist jeweils eine Tintenpatrone mit einem Fasertintenspeicher bekannt.

Prinzipiell lassen sich solche Formkörper aus thermoplastischem Fasermaterial zwar auch mit höheren Dichten herstellen, an solchen Materialien bestand jedoch bisher kein Bedarf. Bei ersten Versuchen mit solchen Fasermaterialien hoher Dichte hat sich dann gezeigt, dass der spezifische Flusswiderstand, den das Material dem Durchfluss der Tinte entgegensetzt, stark ansteigt. Dies macht die Materialien in Bezug auf die Verwendung als Tintenspeicher wenig geeignet. Darüber hinaus wurde bei Versuchen gefunden, dass sich die Fasermaterialien hoher Dichte in Bezug auf den Flusswiderstand, den diese dem Durchfluss der Tinte entgegensetzen, stark anisotrop verhalten. Dies bedeutet, dass der spezifische Flusswiderstand in Abhängigkeit von der Richtung des Tintenflusses durch das Fasermaterial variiert. Diese Eigenschaft ist bei Verwendung der Materialien als Tintenspeicher in der Regel nachteilig, da es zu einer Abhängigkeit des spezifischen Flusswiderstandes von der Orientierung, mit dem das Fasermaterial als Tintenspeicher eingesetzt ist, führt.

Vor dem Hintergrund des oben beschriebenen Standes der Technik lag der vorliegenden Erfindung daher die Aufgabe zugrunde, einen Tintenbehälter bereitzustellen, in dem ein Tintenspeicher eingesetzt ist, der die oben beschriebenen Nachteile nicht aufweist. Insbesondere soll der in den Tintenbehälter eingesetzte Tintenspeicher mechanisch stabil sein, gute Gleiteigenschaften gegenüber dem Kunststoffgehäuse aufweisen sowie sich durch eine ausreichende Kapillarität, einen geeigneten spezifischen Flusswiderstand, ein gutes Aufnahmevermögen für wässerige Tinte, eine möglichst vollständige Abgabe der Tinte und ein chemisch inertes Verhalten gegenüber wässeriger Tinte auszeichnen.

Erfindungsgemäß wird diese Aufgabe durch einen Tintenbehälter mit den Merkmalen nach Anspruch 1 gelöst. Des weiteren wird die Aufgabe durch ein Verfahren gemäß Anspruch 11 zur Herstellung eines Tintenbehälters gelöst.

Im Verlauf von Arbeiten, die sich mit der Verwendbarkeit von Formkörpern aus Fasermaterial als Tintenspeichermedium befaßten, wurde durch elektronenmikroskopische Untersuchungen überraschend gefunden, dass diese Materialien, bedingt durch das Herstellungsverfahren, eine Art "Haut" auf ihrer Oberfläche bilden. Diese Haut besteht aus einer großen Anzahl von Faserschleifen, die sich auf der Oberfläche des Materials befinden und die zu einer starken Erhöhung des spezifischen Flusswiderstandes führen, der dem Tintenfluss durch eine solche Oberfläche entgegengesetzt wird. Die Ausbildung dieser Haut tritt offensichtlich bei den Fasermaterialien ungewöhnlich hoher Dichten, wie sie für die Zwecke der vorliegenden Erfindung eingesetzt werden, in besonders hohem Umfang auf. Nur bei diesen hohen Dichten ist jedoch die Rückhaltekraft des Materials groß genug, dass es als Tintenspeichermedium in Tintenbehältern in Betracht gezogen werden kann.

Fig. 1 zeigt eine elektronenmikroskopische Aufnahme der Oberfläche eines nicht nachbearbeiteten Fasermaterials aus Nylonfasern ("bonded nylon fibres" von Filtrona mit einer Dichte von 0,180 g/cm³). Es ist deutlich zu erkennen, dass eine große Anzahl von Fasernschleifen auf der Oberfläche auftreten und dadurch die oben genannte Haut auf der Oberfläche gebildet wird.

Fig. 2 zeigt das gleiche Material in elektronenmikroskopischer Aufnahme, wobei das Innere des Materials nach dem Herstellungsprozess durch Abschneiden der Oberfläche freigelegt wurde. Hier ist deutlich zu erkennen, dass das Material nach außen gerichtete Faserenden aufweist.

Unter Oberfläche des Materials soll für die Zwecke der vorliegenden Erfindung derjenige Bereich des Materials verstanden werden, der sich von der äußersten Begrenzung des Materials bis etwa 1 mm in das Innere des Materials erstreckt.

Es hat sich somit überraschend gezeigt, dass durch eine Nachbearbeitung von Fasermaterialien hoher Dichte ein Tintenspeichermedium erhalten werden kann, das einerseits die gewünschten Tintenspeichereigenschaften, insbesondere in Bezug auf ausreichende Kapillarität und damit verbunden hohe Rückhaltekraft für die Tinte sowie die gewünschten mechanischen Eigenschaften aufweist, und andererseits den Nachteil eines zu hohen spezifischen Flusswiderstandes beim Durchfluss von Tintenflüssigkeit durch das Speichermaterial überwindet. Unter dem spezifischen Flusswiderstand soll im Sinne der Erfindung der Flusswiderstand bezogen auf die durchflossene Strecke verstanden werden.

Fig. 3 zeigt ein Druckdiagramm, in dem der Unterdruck aufgetragen ist, den ein Fasermaterial aus Nylonfasern ("bonded nylon fibres" von Filtrona mit einer Dichte von 0,180 g/cm³) dem Durchfluss einer wässrigen Tinte entgegensetzt. Die Stufenform der Graphen resultiert daraus, dass mit einem wechselnden Volumenstrom gearbeitet wurde. Der in Fettdruck ausgeführte obere Graph zeigt dabei den Druckverlauf für ein nicht nachbearbeitetes Fasermaterial während der nicht in Fettdruck ausgeführte untere Graph den Druckverlauf für ein durch Abschneiden der Oberflächen nachbearbeitetes Fasermaterial zeigt. Die Stufenhöhe ΔX ist dabei ein relatives Maß für den Flusswiderstand, den das Material dem Durchfluss der Tintenflüssigkeit entgegensetzt. Hierbei ist deutlich zu erkennen, dass das nachbearbeitete Material einen niedrigeren Flusswiderstand aufweist, als das nicht nachbearbeitete Material.

Die Nachbearbeitung des Fasermaterials kann durch verschiedene Prozesse erfolgen. Beispielsweise kann das Fasermaterial nach dem eigentlichen Herstellungsprozess durch mechanische Bearbeitung, wie durch Stanzen, Schneiden und/oder Schleifen, so nachbearbeitet werden, dass es an einer, an mehreren oder an allen seiner Teiloberflächen nach außen gerichtete Faserenden aufweist.

Es hat sich gezeigt, dass Oberflächen des Fasermaterials, die nach außen gerichtete Faserenden aufweisen, dem Durchfluss von Tinte einen niedrigeren Flusswiderstand entgegensetzen, als Oberflächen mit nach außen weisenden Faserschleifen, die zwangsläufig aus dem Herstellungsprozess der Fasermaterialien resultieren. Besonders vorteilhaft ist es daher, wenn diejenigen Oberflächen des Tintenspeichers, die bei bestimmungsgemäßem Gebrauch nicht parallel oder im Mittel normal zur Flußrichtung der Tinte liegen, nach außen gerichtete Fasern aufweisen. Bei den Oberflächen des Tintenspeichers, die bei bestimmungsgemäßem Gebrauch parallel zur Flußrichtung der Tinte liegen, ist das Vorliegen der speziellen Oberflächenbeschaffenheit, die in nach außen gerichteten Faserenden besteht, unter Umständen weniger bedeutsam, da diese Oberflächen nicht von Tinte durchflossen werden. In einer besonders bevorzugten Ausführungsform weisen jedoch alle Oberflächen des Tintenspeichers nach außen gerichtete Faserenden auf.

Vorzugsweise handelt es sich bei dem thermoplastischen Fasermaterial um ein Material, das aus Polyamidfasern gebildet ist. Besonders gute Ergebnisse werden bei Einsatz eines thermoplastischen Fasermaterials erzielt, das aus Nylonfasern hergestellt ist, welche unmittelbar nach der Extrusion in einem Stauchprozeß gefaltet werden und somit im Mittel parallel ausgerichtet sind.

Es lassen sich auch thermoplastische Fasermaterialien einsetzen, die durch eine überwiegend heterogene Ausrichtung der Fasern zueinander gekennzeichnet sind. Bei solchen Fasermaterialien herrscht keine vorherrschende parallele Orientierung der Fasern zueinander, vielmehr liegen die Fasern in Form eines weitgehend ungeordneten dreidimensionalen Fasergewirrs vor, was zu guter dimensionaler Stabilität und vorteilhaften mechanischen Eigenschaften führt. Die Eigenschaften des Fasermaterials können im Sinne der vorliegenden Erfindung dadurch weiter verbessert werden, dass Fasermaterial eingesetzt wird, bei dem die thermoplastischen Fasern untereinander an ihren Berührungspunkten zumindest teilweise gebunden sind. Diese Bindung der Fasern untereinander kann insbesondere dadurch erzielt werden, dass die Fasern durch eine thermische Einwirkung an ihren Berührungspunkten zusammengeschmolzen und somit aneinander gebunden werden. Die thermische Behandlung kann beispielsweise schon während des Herstellungsprozesses des Fasermaterials und vor dessen Nachbearbeitung im Sinne der vorliegenden Erfindung erfolgen.

Die erfindungsgemäß eingesetzten Tintenspeicher werden aus einem thermoplastischen Fasermaterial gebildet, das eine mittlere Dichte von etwa 0,155 bis 0,300 g/cm³ aufweist. Es hat sich gezeigt, dass Fasermaterialien mit einer Dichte von unter etwa 0,15 g/cm³ eine für viele Tintenbehälterformen zu geringe Rückhaltekraft bei Verwendung von wässerigen Tinten aufweisen. Bei solchen Materialien ist die Kapillarität zu gering, um ein gutes Druckergebnis zu erzielen. Darüber hinaus besteht die Gefahr eines Auslaufens der Tinte aus einer Druckerpatrone. Andererseits ist bei Fasermaterialien einer mittleren Dichte von größer als etwa 0,300 g/cm³ die Aufnahmefähigkeit des Materials für Tinte zu gering, um als Tintenspeichermedium Verwendung zu finden. Darüber hinaus führen Dichten oberhalb von 0,300 g/cm³ zu Fasermaterialien mit veränderten mechanischen Eigenschaften, die zu einer Verschlechterung der Eignung der Fasermaterialien als Tintenspeicher führen.

Als besonders vorteilhaft hat sich eine mittlere Dichte des Materials von etwa 0,155 g/cm³ bis 0,250 g/cm³, insbesondere 0,160 g/cm³ bis 0,200 g/cm³, erwiesen. Eine Dichte von 0,180 g/cm³ führte zu besonders guten Ergebnissen.

Durch die beschriebene Nachbearbeitung des Fasermaterials kann ferner erreicht werden, dass das Material in Bezug auf den spezifischen Flusswiderstand, der dem Durchfluss einer Flüssigkeit entgegengesetzt wird, isotrop ist. Dies bedeutet, dass der spezifische Flusswiderstand unabhängig ist von der Richtung, mit der die Flüssigkeit das Material durchfließt.

Die Herstellung des thermoplastischen Fasermaterials erfolgt typischerweise in einem kontinuierlichen Prozeß. Beispielsweise werden nach dem in der bereits erwähnten US 3 313 665 beschrieben Verfahren in einem ersten Schritt Fasern oder Filamente mit konstantem Vorschub in eine einseitig geschlossene Kammer gedrückt. Dort werden diese zuerst mit Druckluft gleichmäßig verteilt. Die Verteilung der Fasern kann gerichtet oder wirr sein. Der nächste Teil der Kammer ist so aufgebaut, dass die zweidimensionale Querschnittsform des Tintenspeichermaterials durch eine graduelle konische Verengung erreicht wird. Damit diese Form stabilisiert werden kann, wird Dampf eingespritzt, mit dessen Einwirkung die einzelnen Fasern zusammengeklebt (bonded) werden. Damit wird die dreidimensionale Form stabilisiert. Am Ende der Kammer ist eine Abzugsvorrichtung, die mit der Vorschubeinrichtung gekoppelt ist. Durch die Einstellung der Geschwindigkeitsdifferenz dieser beiden Einrichtungen kann der Staudruck in der Kammer gesteuert werden. Die Dichte des Tintenspeichermaterials wird mit dem Staudruck und der eingangs erwähnten Druckluft eingestellt.

Gegenstand der Erfindung ist ferner ein Verfahren zur Herstellung eines Tintenbehälters, der durch die oben genannten Eigenschaften charakterisiert ist. Das Verfahren umfasst dabei mindestens die Schritte des Bereitstellens eines Behälters mit mindestens einer Tintenkammer sowie mindestens eines Tintenspeichers aus thermoplastischem Fasermaterial, der an mindestens einer seiner Oberflächen so behandelt wird, dass die ursprüngliche Außenfläche derart abgetragen wird, dass die behandelte Oberfläche nach außen gerichtete Faserenden aufweist, wobei das thermoplastische Fasermaterial eine mittlere Dichte von etwa 0,155 g/cm³ bis 0,300 g/cm³ aufweist, und des Einführens eines oder mehrerer Tintenspeicher in die Tintenkammer(n) des Behälters.

Durch Verwendung der oben beschriebenen Fasermaterialien als Tintenspeicher ergibt sich der weitere Vorteil, dass bedingt durch die guten mechanischen Eigenschaften der Fasermaterialien im Sinne der Erfindung die Automatisierbarkeit des Montageprozesses erleichtert wird und die Herstellkosten für den Tintenbehälter sinken.

In einer bevorzugten Ausführungsform wird als Tintenspeicher ein thermoplastisches Material verwendet, bei dem an den Oberflächen, die bei bestimmungsgemäßem Gebrauch nicht parallel oder im Mittel normal zur Flussrichtung der Tinte liegen, die ursprüngliche Außenfläche abgetragen wird. Besonders gute Ergebnisse werden erzielt, wenn ein thermoplastisches Material verwendet wird, bei dem an allen Oberflächen die ursprüngliche Außenflächen abgetragen werden.

Das Abtragen der ursprünglichen Außenflächen der Tintenspeicher kann prinzipiell nach allen geeigneten Verfahren erfolgen. Besonders bevorzugt ist dabei das Abtragen durch Schneiden, Stanzen und/oder Schleifen. Dabei werden in der Regel besonders gute Ergebnisse erzielt, wenn das Abtragen der ursprünglichen Oberfläche bis zu einer Tiefe von mindestens etwa 1 mm erfolgt. In besonderen Fällen kann jedoch auch ein Abtragen bis zu einer Tiefe von weniger als 1 mm gewählt werden, da dadurch eine Steuerung der Flusswiderstandes, den die behandelte Fläche dem Durchfluss von Tinte entgegensetzt, möglich wird.

Durch die erfindungsgemäße Behandlung des Materials aus thermoplastischen Fasern wird, wie bereits ausgeführt, eine Verringerung des spezifischen Flusswiderstandes erreicht, den das Material dem Durchfluss einer Tintenflüssigkeit entgegensetzt. Diese Verringerung des Flusswiderstandes macht die Materialien zur Verwendung als Tintenspeicher überhaupt erst geeignet. In einigen besonderen Fällen kann es jedoch auch vorteilhaft sein, eine Oberfläche des Materials, die zunächst durch Abtragen der ursprünglichen Außenfläche behandelt wurde, anschließend einer thermischen Behandlung zu unterziehen, die zu einer definierten Erhöhung des Flusswiderstandes führt.

Vorzugsweise erfolgte das Verfahren so, dass ein Tintenspeicher eingesetzt wird, dessen Form und Größe im wesentlichen der Form und Größe der jeweiligen Tintenkammer entspricht, in die der Tintenspeicher eingesetzt wird. In anderen Fällen kann es jedoch auch vorteilhaft sein, einen Tintenspeicher einzusetzen, dessen Form und Größe von der Form und Größe des Innenraums der jeweiligen Tintenkammer abweicht, in die der Tintenspeicher eingesetzt wird.

Vorzugsweise wird das Verfahren zur Herstellung des Tintenbehälters so durchgeführt, dass die Tintenkammer nach Einführung des Tintenspeichers mit Tinte befüllt und anschließend verschlossen wird.

Ein weiterer Gegenstand der Erfindung besteht in der Verwendung des Tintenbehälters für den Tintenstrahldruck, insbesondere in Form einer Druckerpatrone.

Die erfindungsgemäßen Tintenbehälter weisen gegenüber den im Stand der Technik bekannten Tintenbehältern den Vorteil auf, dass sie neben chemischer Inertheit des Tintenspeichers gegenüber den gängigen Tintenflüssigkeiten, die zu einer langen Lagerfähigkeit der Tintenbehälter führt, die Eigenschaft einer hohen Aufnahmefähigkeit für Tinte mit der einer guten Rückhaltekraft für die Tinte, die ein Auslaufen verhindert, sowie guten und gleichmäßigen Fließeigenschaften der Tinte innerhalb des Faserspeichers kombinieren. Der Einsatz der thermoplastischen Fasermaterialien als Tintenspeicher führt darüber hinaus zu wirtschaftlichen Vorteilen. Durch diese Kombination von Eigenschaften wird ein Tintenbehälter, insbesondere in Form einer Druckerpatrone, bereitgestellt, der in der Ausgewogenheit seiner Eigenschaften bisherigen Tintenbehältern überlegen ist.

## Patentansprüche

1. Tintenbehälter, umfassend mindestens eine Tintenkammer, in welche mindestens ein Tintenspeicher eingesetzt ist, der aus thermoplastischem Fasermaterial gebildet ist, **dadurch gekennzeichnet, dass** der Tintenspeicher eine mittlere Dichte von etwa 0,155 bis 0,300 g/cm³ aufweist und dass der Tintenspeicher an einer, an mehreren oder an allen seiner Teiloberflächen durch Abtragen der ursprünglichen Außenoberfläche derart behandelt worden ist, dass die behandelte Teilobertläche nach außen gerichtete Faserenden aufweist.

2. Tintenbehälter nach Anspruch 1, **dadurch gekennzeichnet, dass** der Tintenspeicher an den Oberflächen, die bei bestimmungsgemäßem Gebrauch nicht parallel zur Flussrichtung der Tinte fliegen, nach außen gerichtete Faserenden aufweist.

3. Tintenbehälter nach Anspruch 1, **dadurch gekennzeichnet, dass** der Tintenspeicher an den Oberflächen, die bei bestimmungsgemäßem Gebrauch im Mittel normal zur Flussrichtung der Tinte liegen, nach außen gerichtete Faserenden aufweist.

4. Tintenbehälter nach Anspruch 1, 2 oder 3, **dadurch gekennzeichnet, dass** der Tintenspeicher an allen Oberflächen nach außen gerichtete Faserenden aufweist.

5. Tintenbehälter nach mindestens einem der vorhergehenden Ansprüche, **dadurch gekennzeichnet, dass** das thermoplastische Fasermaterial aus Polyamidfasern gebildet ist.

6. Tintenbehälter nach Anspruch 5, **dadurch gekennzeichnet, dass** das thermoplastische Fasermaterial aus Nylonfasern gebildet ist.

7. Tintenbehälter nach mindestens einem der vorhergehenden Ansprüche, **dadurch gekennzeichnet, dass** der Tintenspeicher aus thermoplastischen Fasern gebildet ist, die in überwiegend heterogener Ausrichtung zueinander verwoben sind, ohne dass eine vorherrschende longitudinale Orientierung der Fasern besteht.

8. Tintenbehälter nach mindestens einem der vorhergehenden Ansprüche, **dadurch gekennzeichnet, dass** der Tintenspeicher solchermaßen aus thermoplastischen Fasern gebildet ist, dass die thermoplastischen Fasern untereinander an ihren Berührungspunkten zumindest teilweise gebunden sind.

9. Tintenbehälter nach Anspruch 8, **dadurch gekennzeichnet, dass** die thermoplastischen Fasern durch thermische Einwirkung untereinander gebunden sind.

10. Tintenbehälter nach mindestens einem der vorhergehenden Ansprüche, **dadurch gekennzeichnet, dass** der Tintenspeicher eine mittlere Dichte von etwa 0,160 g/cm³ bis 0,200 g/cm³ aufweist.

11. Verfahren zum Herstellen eines Tintenbehälters, aufweisend mindestens die folgenden Verfahrensschritte:
Bereitstellen eines Behälters mit mindestens einer Tintenkammer,
Bereitstellen mindestens eines Tintenspeichers, und
Einführen eines oder mehrerer dieser Tintenspeicher in die Tintenkammer(n) des Behälters,
**dadurch gekennzeichnet,**
**dass** als Tintenspeicher ein thermoplastisches Fasermaterial verwendet wird, bei dem an mindestens einer seiner Oberflächen die ursprüngliche Außenfläche der Oberfläche derart abgetragen wird, dass die behandelte Oberfläche nach außen gerichtete Faserenden aufweist, wobei das thermoplastische Fasermaterial eine mittlere Dichte von etwa 0,155 g/cm³ bis 0,300 g/cm³ aufweist.

12. Verfahren nach Anspruch 11, **dadurch gekennzeichnet, dass** als Tintenspeicher ein thermoplastisches Fasermaterial verwendet wird, bei dem an den Oberflächen, die bei bestimmungsgemäßem Gebrauch nicht parallel zur Flussrichtung der Tinte liegen, die ursprüngliche Außenfläche abgetragen wird.

13. Verfahren nach Anspruch 11, **dadurch gekennzeichnet, dass** als Tintenspeicher ein thermoplastisches Fasermaterial verwendet wird, bei dem an den Oberfläche, die bei bestimmungsgemäßem Gebrauch im Mittel normal zur Flussrichtung der Tinte liegen, die ursprüngliche Außenfläche abgetragen wird.

14. Verfahren nach Anspruch 11, **dadurch gekennzeichnet, dass** als Tintenspeicher ein thermoplastisches Fasermaterial verwendet wird, bei dem an allen Oberflächen die ursprüngliche Außenfläche abgetragen wird.

15. Verfahren nach mindestens einem der Ansprüche 11 bis 14, **dadurch gekennzeichnet, dass** das Abtragen der ursprünglichen Außenfläche durch Schneiden, Stanzen und/oder Schleifen erfolgt.

16. Verfahren nach mindestens einem der Ansprüche 11 bis 15, **dadurch gekennzeichnet, dass** mindestens eine der durch Abtragen der ursprünglichen Außenflächen behandelten Oberflächen des Tintenspeichers vor dem Einsetzen in die Tintenkammer zur gezielten Erhöhung des Flusswiderstandes, den diese Oberfläche dem Durchfluss einer Flüssigkeit entgegensetzt, thermisch behandelt wird.

17. Verfahren nach mindestens einem der Ansprüche 11 bis 16, **dadurch gekennzeichnet, dass** ein Tintenspeicher eingesetzt wird, dessen Form und Größe im wesentlichen der Form und Größe des Innenraums der jeweiligen Tintenkammer entspricht, in die der Tintenspeicher eingesetzt wird.

18. Verfahren nach mindestens einem der Ansprüche 11 bis 16, **dadurch gekennzeichnet, dass** ein Tintenspeicher eingesetzt wird, dessen Form und Größe von der Form und Größe des Innenraums der jeweiligen Tintenkammer abweicht, in die der Tintenspeicher eingesetzt wird.

19. Verfahren nach mindestens einem der Ansprüche 11 bis 18, **dadurch gekennzeichnet, dass** die Tintenkammer, in die der Tintenspeicher eingesetzt wird, anschließend mit Tinte befüllt und verschlossen wird.

20. Verwendung des Tintenbehälters nach mindestens einem der Ansprüche 1 bis 10 für den Tintenstrahldruck.

## Claims

1. An ink container, comprising at least one ink chamber, in which at least one ink reservoir is inserted, which is formed from thermoplastic fibre material, **characterised in that** the ink reservoir has a mean density of about 0.155 to 0.300 g/cm³ and that the ink reservoir has been treated on one, a plurality of, or all its part surfaces by removing the original outer surface in such a way that the treated part surface has outwardly directed fibre ends.

2. An ink container according to claim 1, **characterised in that** the ink reservoir has outwardly directed fibre ends on the surfaces, which, during intended use, do not lie parallel to the flow direction of the ink.

3. An ink container according to claim 1, **characterised in that** the ink reservoir has outwardly directed fibre ends on the surfaces, which, during intended use, lie on average normally with respect to the flow direction of the ink.

4. An ink container according to claim 1, 2 or 3, **characterised in that** the ink reservoir has outwardly directed fibre ends on all the surfaces.

5. An ink container according to at least any one of the preceding claims, **characterised in that** the thermoplastic fibre material is formed from polyamide fibres.

6. Ink container according to claim 5, **characterised in that** the thermoplastic fibre material is formed from nylon fibres.

7. An ink container according to at least any one of the preceding claims, **characterised in that** the ink container is formed from thermoplastic fibres, which are interwoven with respect to one another in a predominantly heterogeneous orientation, without a predominantly longitudinal orientation of the fibres existing.

8. An ink container according to at least any one of the preceding claims, **characterised in that** the ink reservoir is formed from thermoplastic fibres in such a way that the thermoplastic fibres are at least partially connected to one another at their contact points.

9. An ink container according to claim 8, **characterised in that** the thermoplastic fibres are connected to one another by a thermal effect.

10. An ink container according to at least any one of the preceding claims, **characterised in that** the ink reservoir has a mean density of about 0.160 g/cm³ to 0.200 g/cm³.

11. A method for producing an ink container, having at least the following method steps:
providing a container with at least one ink chamber,
providing at least one ink reservoir, and
introducing one or more of these ink reservoirs into the ink chamber(s) of the container,
**characterised in that**
a thermoplastic fibre material is used as the ink reservoir, in which the original outer surface of the surface is removed on at least one of its surfaces in such a way that the treated surface has outwardly directed fibre ends, the thermoplastic fibre material having a mean density of about 0.155 g/cm³ to 0.300 g/cm³.

12. A method according to claim 11, **characterised in that** a thermoplastic fibre material is used as the ink reservoir, in which, on the surfaces, which do not lie parallel to the flow direction of the ink during intended use, the original outer surface is removed.

13. A method according to claim 11, **characterised in that** a thermoplastic fibre material is used as the ink reservoir, in which, on the surfaces, which, on average, lie normally with respect to the flow direction of the ink during intended use, the original outer surface is removed.

14. A method according to claim 11, **characterised in that** a thermoplastic fibre material is used as the ink reservoir, in which, on all the surfaces, the original outer surface is removed.

15. A method according to at least any one of claims 11 to 14, **characterised in that** the original outer surface is removed by cutting, punching and/or grinding.

16. A method according to at least any one of claims 11 to 15, **characterised in that** at least one of the surfaces of the ink reservoir treated by removing the original outer surfaces is treated thermally before insertion into the ink chamber for targeted increasing of the flow resistance with which this surface counteracts the through-flow of a liquid.

17. A method according to at least any one of claims 11 to 16, **characterised in that** an ink reservoir is inserted, the shape and size of which substantially corresponds to the shape and size of the interior of the respective ink chamber, into which the ink reservoir is inserted.

18. A method according to at least any one of claims 11 to 16, **characterised in that** an ink reservoir is inserted, the shape and size of which differs from the shape and size of the interior of the respective ink chamber, into which the ink reservoir is inserted.

19. A method according to at least any one of claims 11 to 18, **characterised in that** the ink chamber, into which the ink reservoir is inserted, is then filled with ink and sealed.

20. A use of the ink container according to at least any one of claims 1 to 10 in an ink jet printer.

## Revendications

1. Récipient à encre, comprenant au moins une chambre d'encre, dans laquelle est inséré au moins un réservoir d'encre qui est formé à base de matériau fibreux thermoplastique, **caractérisé en ce que** le réservoir d'encre présente une densité moyenne d'environ 0,155 à 0,300 g/cm³ et **en ce que** le réservoir d'encre a été traité sur une, plusieurs ou sur l'ensemble de ses surfaces partielles par enlèvement de la surface extérieure initiale de telle sorte que la surface partielle traitée présente des extrémités de fibre dirigées vers l'extérieur.

2. Récipient à encre selon la revendication 1, **caractérisé en ce que** le réservoir d'encre présente des extrémités de fibre dirigées vers l'extérieur sur les surfaces qui ne sont pas parallèles au sens d'écoulement de l'encre lors d'une utilisation normale.

3. Récipient à encre selon la revendication 1, **caractérisé en ce que** le réservoir d'encre présente des extrémités de fibre dirigées vers l'extérieur sur les surfaces qui sont en moyenne perpendiculaires au sens d'écoulement de l'encre lors d'une utilisation normale.

4. Récipient à encre selon la revendication 1, 2 ou 3, **caractérisé en ce que** le réservoir d'encre présente des extrémités de fibre dirigées vers l'extérieur sur toutes les surfaces.

5. Récipient à encre selon au moins l'une quelconque des revendications précédentes, **caractérisé en ce que** le matériau fibreux thermoplastique est formé de fibres de polyamide.

6. Récipient à encre selon la revendication 5, **caractérisé en ce que** le matériau fibreux thermoplastique est formé de fibres de Nylon.

7. Récipient à encre selon au moins l'une quelconque des revendications précédentes, **caractérisé en ce que** le réservoir d'encre est formé de fibres thermoplastiques qui sont entrelacées dans une orientation principalement hétérogène les unes par rapport aux autres, sans qu'on ait une orientation longitudinale prédominante des fibres.

8. Récipient à encre selon au moins l'une quelconque des revendications précédentes, **caractérisé en ce que** le réservoir d'encre est formé de fibres thermoplastiques de telle sorte que les fibres thermoplastiques sont au moins partiellement liées entre elles en leurs points de contact.

9. Récipient à encre selon la revendication 8, **caractérisé en ce que** les fibres thermoplastiques sont liées entre elles par un effet thermique.

10. Récipient à encre selon au moins l'une quelconque des revendications précédentes, **caractérisé en ce que** le réservoir d'encre présente une densité moyenne d'environ 0,160 g/cm³ jusqu'à 0,200 g/cm³.

11. Procédé pour la fabrication d'un récipient à encre, présentant au moins les étapes de procédé suivantes :
mise à disposition d'un récipient avec au moins une chambre d'encre,
mise à disposition d'au moins un réservoir d'encre, et
introduction d'un ou de plusieurs de ces réservoirs d'encre dans la (les) chambre(s) d'encre du récipient,
**caractérisé en ce que**
on utilise comme réservoir d'encre un matériau fibreux thermoplastique sur lequel la surface extérieure initiale de la surface est enlevée sur au moins l'une de ces surfaces de telle sorte que la surface traitée présente des extrémités de fibre dirigées vers l'extérieur, le matériau fibreux thermoplastique présentant une densité moyenne d'environ 0,155 g/cm³ jusqu'à 0,300 g/cm³.

12. Procédé selon la revendication 11, **caractérisé en ce qu'**on utilise comme réservoir d'encre un matériau fibreux thermoplastique sur lequel la surface extérieure d'origine est enlevée sur les surfaces qui ne sont pas parallèles au sens d'écoulement de l'encre lors d'une utilisation normale.

13. Procédé selon la revendication 11, **caractérisé en ce qu'**on utilise comme réservoir d'encre un matériau fibreux thermoplastique sur lequel la surface extérieure d'origine est enlevée sur les surfaces qui sont en moyenne perpendiculaires au sens d'écoulement de l'encre lors d'une utilisation normale.

14. Procédé selon la revendication 11, **caractérisé en ce qu'**on utilise comme réservoir d'encre un matériau fibreux thermoplastique sur lequel la surface extérieure d'origine est enlevée sur toutes les surfaces.

15. Procédé selon au moins l'une quelconque des revendications 11 à 14, **caractérisé en ce que** l'enlèvement de la surface extérieure d'origine s'effectue par coupe, estampage et/ou ponçage.

16. Procédé selon au moins l'une quelconque des revendications 11 à 15, **caractérisé en ce qu'**au moins l'une des surfaces, traitées par l'enlèvement des surfaces extérieures d'origine, du réservoir d'encre est traitée thermiquement avant l'insertion dans la chambre d'encre pour l'amélioration ciblée de la résistance à l'écoulement, que cette surface oppose à l'écoulement d'un liquide.

17. Procédé selon au moins l'une quelconque des revendications 11 à 16, **caractérisé en ce qu'**on utilise un réservoir d'encre dont la forme et la grandeur correspondent sensiblement à la forme et à la grandeur de l'espace intérieur de la chambre d'encre respective dans laquelle le réservoir d'encre est inséré.

18. Procédé selon au moins l'une quelconque des revendications 11 à 16, **caractérisé en ce qu'**on utilise un réservoir d'encre dont la forme et la grandeur dépendent de la forme et de la grandeur de l'espace intérieur de la chambre d'encre respective dans laquelle le réservoir d'encre est inséré.

19. Procédé selon au moins l'une quelconque des revendications 11 à 18, **caractérisé en ce que** la chambre d'encre, dans laquelle le réservoir d'encre est inséré, est remplie ensuite avec de l'encre et est fermée.

20. Utilisation du récipient à encre selon au moins l'une quelconque des revendications 1 à 10 pour l'impression à jet d'encre.
